# EUROPÄISCHE PATENTANMELDUNG

(11) **EP 4 756 164 A1**
(43) Veröffentlichungstag der Anmeldung: **10.06.2026**
(21) Anmeldenummer: 25219727.2
(22) Anmeldetag: 01.12.2025
(51) Int. Cl.: E05D 15/52, E05D 3/18

(54) **ECKLAGER FÜR DIE VERDECKTE LAGERUNG UND FENSTER ODER FENSTERTÜR MIT EINEM SOLCHEN ECKLAGER**

(30) Priorität: 03.12.2024 DE 102024135894
(71) Anmelder: Aug. Winkhaus SE, 48291 Telgte (DE)
(72) Erfinder: Kushtilov, Boyko, 48268 Greven (DE); Hakenes, Andreas, 48161 Münster (DE)

(57) **Zusammenfassung**

Ein Ecklager (3) für die verdeckte Lagerung eines gegen einen Rahmen (1) schwenkbaren Flügels (2) hat eine Führung (20) zur Bewegung des Flügels (2) in eine Parallelabstellstellung. Die Führung (20) ist als Langloch (22) auf einem Tragarm (14) einer Lenkeranordnung (12) ausgebildet und führt einen mit dem Flügel (2) verbundenen Führungsbolzen (21). Hierdurch lässt sich der Flügel (2) zwischen einer Schließstellung, einer Drehstellung, ggf. einer Kippstellung zusätzlich in die Parallelabstellstellung bewegen.

## Beschreibung

Die Erfindung betrifft ein Ecklager für die verdeckte Lagerung eines zwischen einer Schließstellung und einer Drehstellung schwenkbaren Flügels gegen einen Rahmen eines Fensters, einer Tür oder dergleichen, mit einem rahmenseitigen Beschlagteil, mit einem flügelseitigen Beschlagteil und mit einer die Beschlagteile miteinander verbindenden Lenkeranordnung, mit einem im rahmenseitigen Beschlagteil und am flügelseitigen Beschlagteil gelagerten Steuerlenker der Lenkeranordnung und mit einem an den Beschlagteilen angelenkten Tragarm der Lenkeranordnung. Weiterhin betrifft die Erfindung ein Fenster oder Fenstertür mit einem gegen einen Rahmen schwenkbaren Flügel und mit einem Ecklager nach einem der vorhergehenden Ansprüche, wobei der Flügel zwischen einer im Rahmen liegenden Schließstellung, einer in seiner Ebene von dem Rahmen abgestellten Parallelabstellstellung in eine von dem Rahmen weggeschwenkten Drehstellung bewegbar ist.

Ein solches zur verdeckten Montage vorgesehenes Ecklager ist aus der EP 2 835 483 A1 bekannt. Bei diesem Ecklager haben zwei um eine gemeinsame Drehachse schwenkbare Lenkhebel Längsführungen in den Beschlagteilen oder in dem Rahmen oder dem Flügel. Zwischen den Lenkhebeln ist an der Drehachse eine Gleitscheibe angeordnet. Hierdurch gestaltet sich das Ecklager sehr reibungsarm. Eine Belüftungssteuerung des mit dem Ecklager ausgestatteten Fensters ist mit der Schließstellung und der Drehstellung jedoch sehr eingeschränkt.

Aus der EP 2 708 692 A2 ist ein Beschlag zur verdeckten Anordnung im Falz zwischen einem Flügel und einem Rahmen bekannt. Ein Ecklager dieses Beschlags hat einen Flügeltragarm und ein mit diesem gekoppelten Steuerhebel. Der Steuerhebel ist über eine Verbindungslasche mit einem Flügelschwenklager verbunden, so dass der Schwenkwinkel des Flügels über 90° hinaus auf 135° vergrößert wird. Auch bei diesem Beschlag ist die Belüftungssteuerung mit der Schließstellung und der Drehstellung nur eingeschränkt möglich.

Aus der EP 1 422 372 A1 ist ein Fenster mit einem Beschlag und einem Ecklager bekannt geworden, bei dem der Flügel zwischen einer im Rahmen liegenden Schließstellung und einer von dem Rahmen weggedrehten Drehstellung und einer von dem Rahmen weggekippten Kippstellung in eine Parallelabstellstellung bewegbar ist. In der Parallelabstellstellung ist der Flügel im Wesentlichen parallel von dem Rahmen abgestellt. Durch die verschiedenen Schaltstellungen sind sehr vielfältige Belüftungssteuerungen möglich. Der Flügel wird in der Parallelabstellstellung von in Kulissenführungen von Schließblechen des Beschlags gehaltenen Schließbolzen gehalten. Das Ecklager lässt sich jedoch nicht verdeckt zwischen Rahmen und Flügel anordnen und ist damit in Schließstellung des Flügels sichtbar.

Der Erfindung liegt das Problem zugrunde, ein Ecklager der eingangs genannten Art so weiterzubilden, dass es eine besonders vielfältige Belüftungssteuerung ermöglicht und sich verdeckt zwischen dem Rahmen und dem Flügel montieren lässt. Weiterhin liegt der Erfindung das Problem zugrunde, ein mit dem Ecklager ausgestattetes Fenster oder Fenstertür so zu gestalten, dass in Schließstellung eine Belüftung zuverlässig unterbunden ist.

Das erstgenannte Problem wird erfindungsgemäß dadurch gelöst, dass der Tragarm an seinem dem rahmenseitigen Beschlagteil abgewandten Ende eine quer zu seiner längsten Erstreckung angeordnete Führung für das flügelseitige Beschlagteil hat, so dass das flügelseitige Beschlagteil von dem rahmenseitigen Beschlagteil in eine Parallelabstellstellung bewegbar ist.

Durch diese Gestaltung ermöglicht die Führung im Tragarm eine relative Bewegung der beiden Beschlagteile voneinander weg. Diese relative Bewegung ermöglicht damit die Bewegung eines Flügels des mit dem erfindungsgemäßen Ecklager ausgestatteten Fensters in die Parallelabstellstellung. Dennoch kann das Ecklager verdeckt zwischen Rahmen und Flügel angeordnet werden. Dank der Erfindung ermöglicht das Ecklager eine besonders vielfältige Belüftungssteuerung.

Die Führung könnte beispielsweise als auf dem Tragarm oder dem Flügelseitigen Beschlagteil befestigte Führungsleiste ausgebildet sein. Das Ecklager gestaltet sich gemäß einer vorteilhaften Weiterbildung der Erfindung konstruktiv besonders einfach, wenn die Führung ein Langloch des einen Bauteils des Tragarms oder des flügelseitigen Beschlagteils und einen in das Langloch eindringenden Führungsbolzen des anderen Bauteils des flügelseitigen Beschlagteils oder des Tragarms hat. Ein solches Langloch weist im Vergleich zu einer Führungsleiste einen besonders geringen Bauraum auf und lässt sich besonders kostengünstig fertigen.

Das Langloch kann gemäß einer anderen vorteilhaften Weiterbildung der Erfindung besonders große Abmessungen aufweisen, wenn das Langloch an dem Tragarm und der Führungsbolzen am flügelseitigen Beschlagteil angeordnet ist. Die großen Abmessungen ermöglichen eine große Weite der Parallelabstellung des Flügels.

Das Ecklager lässt sich gemäß einer anderen vorteilhaften Weiterbildung der Erfindung in vorhandenen Beschlägen einsetzen, wenn der Führungsbolzen in Schließstellung an einem Ende des Langlochs angeordnet ist und in Parallelabstellstellung des Flügels an dem anderen Ende angeordnet ist. Durch diese Gestaltung nimmt der Führungsbolzen den Tragarm bei der Bewegung des Flügels in die Drehstellung mit.

Der Flügel wird gemäß einer anderen vorteilhaften Weiterbildung der Erfindung zusätzlich zum Führungsbolzen einer weiteren Stelle abgestützt, wenn eine an dem freien Ende des Steuerlenkers angeordnete Drehlagerung mit dem flügelseitigen Beschlagteil als Drehlager oder Dreh-Kipplager ausgebildet ist. Durch diese Gestaltung weist die Abstützung des Flügels durch das Ecklager eine besonders hohe Stabilität auf. Zudem kann das Ecklager durch eine entsprechende Gestaltung der Lagerung wahlweise in einem Drehbeschlag oder Dreh-Kipp-Beschlag eingesetzt werden.

Das Ecklager ermöglicht gemäß einer anderen vorteilhaften Weiterbildung der Erfindung einen gleichmäßig umlaufenden Abstand des Flügels von dem Rahmen, wenn die Abmessungen von Steuerlenker und Tragarm so bemessen sind, dass eine die Drehlagerung am freien Ende des Steuerlenkers und dem Führungsbolzen verbindende Gerade in einer Schließstellung über einem Ecklagerwinkel des rahmenseitigen Beschlagteils angeordnet ist und in einer Parallelabstellstellung parallel dazu.

Das Ecklager gestaltet sich gemäß einer anderen vorteilhaften Weiterbildung der Erfindung konstruktiv besonders einfach, wenn der Führungsbolzen einen mit dem flügelseitigen Beschlagteil verbundenen Kopf mit einem von dem Kopf abstehenden, in dem Langloch geführten Grundzapfen hat.

Die Fertigung des Ecklagers gestaltet sich gemäß einer anderen vorteilhaften Weiterbildung der Erfindung besonders kostengünstig, wenn der Kopf des Führungsbolzens ein breites Kopfteil und ein im Vergleich dazu schmales Grundteil aufweist und wenn der Grundzapfen von dem Grundteil absteht. Durch diese Gestaltung kann der Grundzapfen als Nietzapfen ausgebildet sein.

Das Ecklager gestaltet sich gemäß einer anderen vorteilhaften Weiterbildung der Erfindung besonders reibungsarm, wenn das Grundteil an seiner dem Grundzapfen zugewandten Seite eine Gleitschicht oder Gleitscheibe aufweist. Die Gleitschicht oder Gleitscheibe stützt hierdurch das Gewicht des Flügels auf dem Tragarm ab. Miteinander korrespondierende Vorsprünge und Ausnehmungen zwischen Gleitscheibe und Führungsbolzen ermöglichen eine Verdrehsicherung der Gleitscheibe.

Zur weiteren Vereinfachung der Montage des Ecklagers an dem Flügel trägt es gemäß einer anderen vorteilhaften Weiterbildung der Erfindung bei, wenn der Tragarm mit einem zur Befestigung an dem Flügel vorgesehenen Haltekörper verbunden ist.

Der Haltekörper gestaltet sich gemäß einer anderen vorteilhaften Weiterbildung der Erfindung konstruktiv besonders einfach, wenn der Haltekörper ein mit dem Grundzapfen verbundenes Federblech und ein an dem Federblech befestigtes Rastelement zur Verrasterung mit dem Flügel hat.

Das Ecklager gestaltet sich gemäß einer anderen vorteilhaften Weiterbildung der Erfindung konstruktiv besonders einfach, wenn der Tragarm in einer Längsführung im rahmenseitigen Beschlagteil längsverschieblich geführt ist, wenn Tragarm und Steuerlenker über eine Lenkerlagerung miteinander drehbar verbunden sind und wenn der Steuerlenker an seinem freien Ende die Drehlagerung für das flügelseitige Beschlagteil hat.

Das zweitgenannte Problem, nämlich die Gestaltung eines mit dem Ecklager ausgestatteten Fensters oder Fenstertür, dass in Schließstellung eine Belüftung zuverlässig unterbunden ist, wird erfindungsgemäß dadurch gelöst, dass der Tragarm und die Führung in Schließstellung vollständig in einem Falz zwischen Rahmen und Flügel angeordnet sind.

Das Fenster oder die Fenstertür können hierdurch mit einer vollständig umlaufenden Dichtung ohne Unterbrechungen versehen werden. Die Breite des Tragarms ermöglicht eine ausreichend lange Führung für eine große Abstandsweite des Flügels in der Parallelabstellstellung. Hierdurch wird in Schließstellung eine Belüftung zuverlässig unterbunden.

Die Montage des Ecklagers am Fenster gestaltet sich gemäß einer anderen vorteilhaften Weiterbildung der Erfindung besonders einfach, wenn der Kopf des Führungsbolzens in einer Führung des Flügels angeordnet ist. Durch diese Gestaltung bilden die Führung für den Führungsbolzen und ein Flügellagerwinkel zur Abstützung des Kippbolzens zusammen das flügelseitige Beschlagteil.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: Einen Teilbereich eines Fensters mit einem Ecklager in perspektivischer Darstellung,
- Fig.2: vergrößert das Ecklager des Fensters aus Figur 1,
- Fig.3: eine Draufsicht auf das Ecklager in Schließstellung des Fensters,
- Fig.4: eine Draufsicht auf das Ecklager in Parallelabstellstellung des Fensters,
- Fig.5: eine Draufsicht auf das Ecklager in mittleren Drehstellung des Fensters,
- Fig.6: stark vergrößert einen Führungsbolzen des Ecklagers aus Figur 1.

Figur 1 zeigt ein Fenster mit einem gegen einen Rahmen 1 schwenkbaren Flügel 2 und mit einem Ecklager 3. Der Flügel 2 befindet sich in einer vom Rahmen 1 weggeschwenkten Drehstellung. Das Ecklager 3 ist bei geschlossenem Flügel 2 in einem Falzraum zwischen Rahmen 1 und Flügel 2 unterhalb eines Flügelüberschlages 4 angeordnet und damit zur verdeckten Lagerung des Flügels 2 vorgesehen. Vorzugsweise hat das Fenster einen nicht dargestellten Treibstangenbeschlag zur Verriegelung des Flügels 2 in einer Schließstellung, in der der Flügel 2 im Rahmen 1 liegt und in einer Parallelabstellstellung, in der die Ebene des Flügels 2 im Wesentlichen parallel von dem Rahmen 1 abgestellt ist. Ein solcher Treibstangenbeschlag ist beispielsweise aus der EP 1 422 372 A1 beschrieben, so dass für dessen Offenbarung auf diese Schrift verwiesen wird.

Figur 2 zeigt vergrößert das Ecklager 3 aus Figur 1 mit einem rahmenseitigen Beschlagteil 5 und einem flügelseitigen Beschlagteil 6. Das rahmenseitige Beschlagteil 5 hat eine zur Befestigung im Rahmen 1 vorgesehene Klemmplatte 7 und einen mit der Klemmplatte 7 über eine Verstelleinrichtung 8 verbundenen Ecklagerwinkel 9. Das flügelseitige Beschlagteil 6 hat einen zur Montage am Flügel 2 vorgesehenen Flügellagerwinkel 10 und eine darauf befestigte Rastplatte 11. Die Beschlagteile 5, 6 sind über eine Lenkeranordnung 12 miteinander verbunden.

Die Lenkeranordnung 12 hat einen Steuerlenker 13 und einen Tragarm 14, welche über eine gemeinsame Lenkerlagerung 15 miteinander verbunden sind. Der Tragarm 14 ist in einer Längsführung 16 im rahmenseitigen Beschlagteil 5 längsverschieblich und schwenkbar geführt. Der Steuerlenker 13 hat im rahmenseitigen Beschlagteil 5 und im flügelseitigen Beschlagteil 6 jeweils eine Drehlagerung 17, 18. Die Drehlagerung 18 am flügelseitigen Beschlagteil 6 weist eine Verstelleinrichtung 19 zur Höhenverstellung des Flügellagerwinkels 10 gegenüber dem Steuerlenker 13 auf. Bei der Ausführungsform für einen Dreh-Kipp-Beschlag kann die Drehlagerung 18 des Steuerlenkers 13 am flügelseitigen Beschlagteil 6 als Dreh-Kipplagerung ausgebildet sein.

Der Tragarm 14 hat an seinem dem rahmenseitigen Beschlagteil 5 abgewandten Ende eine Führung 20 für einen im Flügel 2 angeordneten Führungsbolzen 21. Die Führung 20 ist als Langloch 22 ausgebildet und im Wesentlichen quer zur längsten Erstreckung des Tragarms 14 angeordnet. Der Führungsbolzen 21 durchdringt das Langloch 22 mit einem in Figur 6 dargestellten Grundzapfen 23 und hat einen Kopf 24, welcher im montierten Zustand in einer nicht dargestellten Führungsnut des Flügels 2 gehalten ist. Weiterhin ist an dem freien Ende des Tragarms 14 ein Haltekörper 25 befestigt. Der Haltekörper 25 hat ein mit dem Tragarm 14 verbundenes Federblech 26 und ein an dem Federblech 26 befestigtes Rastelement 27 zur Verrasterung mit dem Flügel 2.

Figur 3 zeigt das Ecklager 3 in einer Draufsicht in Schließstellung, in der der Flügel 2 aus Figur 1 im Rahmen 1 liegt und über den nicht dargestellten Treibstangenbeschlag verriegelt werden kann. Eine senkrecht zur Zeichenebene weisende Ebene des Flügels 2 führt durch die Achsen der Drehlagerung 18 des Steuerlenkers 13 am flügelseitigen Beschlagteil 6 und des Führungsbolzens 21 und ist in der Zeichnung strichpunktiert dargestellt. Diese Längsachse liegt über einer von den Drehachsen der Lenkeranordnung 12 im rahmenseitigen Beschlagteil 5 gebildeten Gerade. Die Achse des Führungsbolzens 21 befindet sich hier an einem Ende der von dem Langloch 22 im Tragarm 14 gebildeten Führung 20.

Figur 4 zeigt das Ecklager 3 in einer Draufsicht in Parallelabstellstellung. Hierbei ist zu erkennen, dass die durch die Achsen der Drehlagerung am flügelseitigen Beschlagteil 6 und des Führungsbolzens 21 gebildete Gerade geringfügig gegenüber der von den Drehachsen der Lenkeranordnung 12 im rahmenseitigen Beschlagteil 5 gebildeten Gerade versetzt ist. Diese Geraden sind in Figur 4 strichpunktiert dargestellt. Die Achse des Führungsbolzens 21 befindet sich hier im Vergleich zu Figur 3 an dem anderen Ende des Langlochs 22. Die Bewegung und Verriegelung des Flügels 2 gegenüber dem Rahmen 1 erfolgt beispielsweise durch den oben beschriebenen Treibstangenbeschlag.

Figur 5 zeigt das Ecklager 3 in einer Draufsicht in mittleren Drehstellung, in der der Flügel 2 von dem Rahmen 1 ein Stück weit weggeschwenkt ist. Die Lagerung des Steuerlenkers 13 am rahmenseitigen Beschlagteil 5 befindet sich hier nahe am Ende der Längsführung 16, so dass der Abstand der Lagerungen des Steuerlenkers 13 und des Tragarms 14 kürzer ist als in Schließstellung. Die durch die Achsen der Drehlagerung 18 des flügelseitigen Beschlagteils 6 und des Führungsbolzens 21 gebildete Gerade ist in Figur 5 strichpunktiert dargestellt.

Figur 6 zeigt vergrößert den Führungsbolzen 21 des Ecklagers 3 in einer perspektivischen Darstellung. Der in Figur 2 genannte Grundzapfen 23 ist als Nietzapfen ausgebildet und durchdringt im montierten Zustand das Langloch des 22 Tragarms 14. Mit dem Federblech 26 ist der Grundzapfen 23 vernietet. Der Kopf 24 des Führungsbolzens 21 hat ein auf einem Grundteil 28 angeordnetes Kopfteil 29 und dient zur Einführung in eine Führungsnut des Flügels 2. An der dem Grundzapfen 23 zugewandten Seite hat der Kopf 24 eine Gleitscheibe 30.

## Patentansprüche

1. Ecklager (3) für die verdeckte Lagerung eines zwischen einer Schließstellung und einer Drehstellung schwenkbaren Flügels (2) gegen einen Rahmen (1) eines Fensters, einer Tür oder dergleichen, mit einem rahmenseitigen Beschlagteil (5), mit einem flügelseitigen Beschlagteil (6) und mit einer die Beschlagteile (5, 6) miteinander verbindenden Lenkeranordnung (12), mit einem im rahmenseitigen Beschlagteil (5) und am flügelseitigen Beschlagteil (6) gelagerten Steuerlenker (13) der Lenkeranordnung (12) und mit einem an den Beschlagteilen (5, 6) angelenkten Tragarm (14) der Lenkeranordnung (12), **dadurch gekennzeichnet, dass** der Tragarm (14) an seinem dem rahmenseitigen Beschlagteil (5) abgewandten Ende eine quer zu seiner längsten Erstreckung angeordnete Führung (20) für das flügelseitige Beschlagteil (6) hat, so dass das flügelseitige Beschlagteil (6) von dem rahmenseitigen Beschlagteil (5) in eine Parallelabstellstellung bewegbar ist.

2. Ecklager nach Anspruch 1, **dadurch gekennzeichnet, dass** die Führung (20) ein Langloch (22) des einen Bauteils des Tragarms (14) oder des flügelseitigen Beschlagteils (6) und einen in das Langloch (22) eindringenden Führungsbolzen (21) des anderen Bauteils des flügelseitigen Beschlagteils (6) oder des Tragarms (14) hat.

3. Ecklager nach Anspruch 2, **dadurch gekennzeichnet, dass** das Langloch (22) an dem Tragarm (14) und der Führungsbolzen (21) am flügelseitigen Beschlagteil (6) angeordnet ist.

4. Ecklager nach Anspruch 2 oder 3, **dadurch gekennzeichnet, dass** der Führungsbolzen (21) in Schließstellung an einem Ende des Langlochs (22) angeordnet ist und in Parallelabstellstellung des Flügels (2) an dem anderen Ende angeordnet ist.

5. Ecklager nach zumindest einem der Ansprüche 1 bis 4, **dadurch gekennzeichnet, dass** eine an dem freien Ende des Steuerlenkers (13) angeordnete Drehlagerung (18) mit dem flügelseitigen Beschlagteil (6) als Drehlager oder Dreh-Kipplager ausgebildet ist.

6. Ecklager nach zumindest einem der Ansprüche 1 bis 5, **dadurch gekennzeichnet, dass** die Abmessungen von Steuerlenker (13) und Tragarm (14) so bemessen sind, dass eine die Drehlagerung (18) am freien Ende des Steuerlenkers (13) und dem Führungsbolzen (21) verbindende Gerade in einer Schließstellung über einem Ecklagerwinkel (9) des rahmenseitigen Beschlagteils (5) angeordnet ist und in einer Parallelabstellstellung parallel dazu.

7. Ecklager nach zumindest einem der Ansprüche 2 bis 6, **dadurch gekennzeichnet, dass** der Führungsbolzen (21) einen mit dem flügelseitigen Beschlagteil (6) verbundenen Kopf (24) mit einem von dem Kopf (24) abstehenden, in dem Langloch (22) geführten Grundzapfen (23) hat.

8. Ecklager nach Anspruch 7, **dadurch gekennzeichnet, dass** der Kopf (24) des Führungsbolzens (21) ein breites Kopfteil (29) und ein im Vergleich dazu schmales Grundteil (28) aufweist und dass der Grundzapfen (23) von dem Grundteil (28) absteht.

9. Ecklager nach Anspruch 8, **dadurch gekennzeichnet, dass** das Grundteil (28) an seiner dem Grundzapfen (23) zugewandten Seite eine Gleitschicht oder Gleitscheibe (30) aufweist.

10. Ecklager nach zumindest einem der Ansprüche 1 bis 9, **dadurch gekennzeichnet, dass** der Tragarm (14) mit einem zur Befestigung an dem Flügel (2) vorgesehenen Haltekörper (25) verbunden ist.

11. Ecklager nach Anspruch 10, **dadurch gekennzeichnet, dass** der Haltekörper (25) ein mit dem Grundzapfen (23) verbundenes Federblech (26) und ein an dem Federblech (26) befestigtes Rastelement (27) zur Verrasterung mit dem Flügel (2) hat.

12. Ecklager nach zumindest einem der Ansprüche 1 bis 11, **dadurch gekennzeichnet, dass** der Tragarm (14) in einer Längsführung (16) im rahmenseitigen Beschlagteil (5) längsverschieblich geführt ist, dass Tragarm (14) und Steuerlenker (13) über eine Lenkerlagerung (15) miteinander drehbar verbunden sind und dass der Steuerlenker (13) an seinem freien Ende die Drehlagerung (18) für das flügelseitige Beschlagteil (6) hat.

13. Fenster oder Fenstertür mit einem gegen einen Rahmen (1) schwenkbaren Flügel (2) und mit einem Ecklager (3) nach einem der vorhergehenden Ansprüche, wobei der Flügel (2) zwischen einer im Rahmen (1) liegenden Schließstellung, einer in seiner Ebene von dem Rahmen (1) abgestellten Parallelabstellstellung in eine von dem Rahmen (1) weggeschwenkten Drehstellung bewegbar ist, **dadurch gekennzeichnet, dass** der Tragarm (14) und die Führung (20) in Schließstellung vollständig in einem Falz zwischen Rahmen (1) und Flügel (2) angeordnet sind.

14. Fenster oder Fenstertür nach Anspruch 13. **dadurch gekennzeichnet, dass** der Kopf (24) des Führungsbolzens (21) in einer Führung des Flügels (2) angeordnet ist.
